# EUROPÄISCHE PATENTSCHRIFT

(11) **EP 2 406 471 B1**
(45) Veröffentlichungstag und Bekanntmachung des Hinweises auf die Patenterteilung: **28.11.2012**
(21) Anmeldenummer: 10702027.3
(22) Anmeldetag: 16.01.2010
(51) Int. Cl.: F01L 1/047, F01M 13/04

(54) **HOHLKÖRPER MIT INTEGRIERTER ÖLABSCHEIDEEINRICHTUNG**
HOLLOW BODY COMPRISING AN INTEGRATED OIL SEPARATOR UNIT
CORPS CREUX À DISPOSITIF SÉPARATEUR D'HUILE INTÉGRÉ

(30) Priorität: 10.03.2009 DE 102009012400
(43) Veröffentlichungstag der Anmeldung: 18.01.2012
(73) Patentinhaber: ThyssenKrupp Presta TecCenter AG, 9492 Eschen (LI)
(72) Erfinder: MEUSEL, Jürgen, 09573 Dittmansdorf (DE); MÜLLER, Ulf, 09116 Chemnitz (DE); STAPELMANN, Andreas, 09116 Chemnitz (DE); PAUL, Daniel, 09235 Burkardsdorf (DE)
(74) Vertreter: Kirchner, Sven
(86) Internationale Anmeldenummer: PCT/EP2010/000229
(87) Internationale Veröffentlichungsnummer: WO 2010/102687

(56) Entgegenhaltungen:
- WO-A1-2006/119737
- DE-A1-102004 008 826
- DE-A1-102005 034 273
- JP-A- 8 284 634
- US-A- 4 651 704

## Beschreibung

Die vorliegende Erfindung betrifft einen zumindest bereichsweise hohlzylindrisch ausgebildeten und im Folgenden als Hohlkörper bezeichneten Körper mit integrierter Ölabscheideeinrichtung gemäß dem Oberbegriff des Anspruchs 1. Bevorzugt ist der Hohlkörper durch eine Nockenwelle gebildet.

Aus der WO 2006/119737 A1 ist bereits eine Hohlwelle mit integrierter Ölabscheideeinrichtung bekannt, wobei neben einem auf dem äußeren Umfang der Welle angeordneten Vorabscheider ein in den Hohlraum der Welle integrierter Drallerzeuger als Endabscheider vorgesehen ist.

Darüber hinaus ist bereits aus einem VDI-Bericht (VDI-Berichte Nr. 2042, 2008, Seite 152, Kapitel 4 und Bild 6) eine Nockenwelle mit integrierter Ölabscheidung bekannt, wobei im Hohlraum der Nockenwelle ein schneckenförmiger Drallerzeuger angeordnet ist.

Der vorliegenden Erfindung liegt die Aufgabe zugrunde einen gattungsgemäßen Hohlkörper mit integrierter Ölabscheideeinrichtung bereitzustellen, durch den bei möglichst geringem herstellungstechnischen Aufwand eine optimierte Ölabscheidung aus sogenannten Blowby - Gasen gewährleistet wird. Nachfolgend wird das Blowby-Gas gleichbedeutend auch als Ölnebel oder als ölbeladens Gas bezeichnet.

Erfindungsgemäß wird diese Aufgabe durch einen Hohlkörper mit den Merkmalen des Patentanspruches 1 gelöst. Gemäß der Erfindung ist dem in den Hohlkörper integrierten Drallerzeuger, der hier eine erste (innere) Ölabscheidestufe bildet, in Strömungsrichtung gesehen ein (als zweite (innere) Olabscheidestufe wirkender) Ölabscheidering nachgelagert (koaxial im Hohlraum des Höhlkörpers angeordnet).

Der Drallerzeuger ist dabei mit Vorteil als ein sich in axialer Richtung des Hohlkörpers erstreckender Körper ausgebildet, der umfänglich zumindest einen Schneckengang aufweist oder bildet, so dass durch den Schneckengang zwischen dem Körper des Drallerzeugers und der Innenwand des Hohlkörpers zumindest ein Strömungskanal zur Führung des in die Nockenwelle eingeleiteten ölbeladenen Gases und zur innenwandseitigen Abscheidung von Ölpartikeln gebildet ist. Dabei strömt das vom Öl zu befreiende Blowby-Gas durch zumindest eine, insbesondere tangential zur Innenwand des Hohlkörpers angeordnete Bohrung. Mit Vorteil sind zur Einführung des Blowby-Gases mehrere Bohrungen vorgesehen, wobei vorzugsweise jede der Bohrungen insbesondere tangential zur Innenwand des Hohlkörpers angeordnet ist und die Bohrungen untereinander axial versetzt angeordnet sind. Unter tangential zur Innenwand des Hohlkörpers verlaufender Bohrung ist im Sinne der Erfindung eine solche zu verstehen, die abweichend von einer radialen Anordnung einer Bohrung derart positioniert ist, dass die Bohrung übergangslos (stufenlos) in den im Querschnitt gesehen kreisförmigen Verlauf der Innenwand des Hohlkörpers übergeht - d.h., dass eine parallel zur Bohrungslängsachse verlaufende Bohrungsmantellinie tangential zu der im Querschnitt gesehen kreisförmigen Innenwand des Hohlkörpers angeordnet ist.

In einer besonders bevorzugten Ausführungsform der Erfindung weist der Körper des Draller-zeugers zumindest bereichsweise einen zweiten Schneckengang auf. Hierdurch werden zumindest bereichsweise zwei parallel verlaufende Strömungswege gebildet. Dabei ist die Ausgestaltung des Hohlkörpers mit zwei Schneckengängen mit Vorteil im Anfangsbereich des Drallerzeugers vorgesehen, und sind die Zuführöffnungen derart angeordnet, dass das einströmende ölbeladene Luft (Blowby-Gas) - im Wesentlichen ohne strömungstechnische Widerstände bzw. mit minimierten strömungstechnischen Widerständen - in das Innere des Hohlkörpers geleitet wird. Da das Blowby-Gas im Wesentlichen durch einen im Hohlkörperinneren erzeugten Unterdruck in den Hohlraum des Hohlkörpers angesaugt wird, wird versucht, diesen Unterdruck durch die Minimierung von Strömungswiderständen im Wesentlichen aufrechtzuerhalten. Der erforderliche Unterdruck kann dabei beispielsweise durch eine an den Hohlraum der Nockenwelle angekoppelte Pumpe erzeugt werden. Der zweite Schneckengang ist mit Vorteil derart ausgebildet, dass er sich in etwa über die Hälfte einer vollständigen Schneckenwindung von insgesamt 360° erstreckt.

Der bzw. jeder Schneckengang kann derart ausgebildet sein, dass die Steigung des jeweiligen Schneckenganges variiert. Bevorzugt sind die Steigungen der beiden Schneckengänge gleich groß, wobei die Steigung insgesamt durch den ersten (längeren) Schneckengang vorgegeben ist bzw. von den Anforderungen an denselben abhängig ist. Mit Vorteil variiert die Steigung derart, dass die Abstände der Schneckenwände eines Schneckenganges und damit der Querschnitt der durch die Schneckenwände gebildeten Strömungswege bzw. Strömungskanäle sich verkleinern. Hierdurch wird das Blowby-Gas im Laufe seines Strömungsweges weiter beschleunigt und der im Hohlraum des Hohlkörpers bestehende Unterdruck im Wesentlichen beibehalten.

Zur Abführung des abgeschiedenen Öls und/oder des vom Öl bereinigten Blowby-Gases können im Hohlkörper mantelseitig eine oder mehrere Abführöffnungen vorgesehen sein, wobei durch ein im Hohlraum des Hohlkörpers angeordnetes, den Abführöffnungen nachgeordnetes Strömungsleitelement dass vom Öl gereinigte, in axialer Richtung durch den Hohlkörper strömende Gas in Richtung der radialen Abführöffnung(en) nach außen umgelenkt wird. Das abgeschiedne Öl, welches in Strömungsrichtung an der Innenwand des Hohlkörpers entlang fließt, wird durch eine oder mehrere, in Strömungsrichtung gesehen vor den mantelseitigen Abführöffnungen für das Gas angeordnete mantelseitige Öl-Abführöffnungen aus dem Hohlkörper ausgeleitet.

In einer besonders bevorzugten Ausführungsform des Hohlkörpers weist dieser an einer Mehrzahl von Stellen Lagerabschnitte auf, über die er im Einbauzustand mit einer entsprechenden Lagereinrichtung zusammenwirkt. Mit Vorteil sind diese Lagerabschnitte ais gehärtete, glatte Oberflächen ausgebildet, die mit einem entsprechenden Lagerkörper zur drehbaren Lagerung des Hohlkörpers zusammenwirken. Dabei kann das Lager als Gleitlager oder als beliebiges Wälzlager ausgeführt sein. Die bzw. jede radiale Abführöffnung zur Ableitung des abgeschiedenen Öls und/oder zur Ableitung des gereinigten Blowby-Gases sind mit Vorteil im Bereich eines Lagerabschnittes angeordnet. Zur Weiterführung des abgeleiteten Öls und/oder des gereinigten Blowby-Gases weist die mit der Lagerstelle zusammenwirkende Lagereinrichtung ebenfalls entsprechende Abführöffnungen bzw. Abführkanäle auf. Dabei können die Abführöffnungen sowie die entsprechenden Abführkanäle im Wesentlichen gleichgerichtet und parallel verlaufend angeordnet sein. In einer anderen Ausführungsform ist denkbar die Abführöffnungen für Öl bzw. Gas jeweils axial versetzt und einander gegenüberliegend im Hohlkörper und in der Lagereinrichtung anzuordnen.

In einer anderen bevorzugten Ausführungsform der Erfindung ist in den Drallerzeuger ein Bypasskanal integriert. Der Bypasskanal ist dabei durch eine axiale, beidseitig offene (Durchgangs-)Bohrung durch den Hohlkörper gebildet. Dabei ist die Bypassbohrung über ein integriertes Bypassventil druckabhängig freigebbar. Zur strömungstechnischen Umleitung von Blowby-Gas weist der Hohlkörper zumindest eine weitere mantelseitige Zufuhröffnung zur Einleitung von mit Öl beladenem Gas in den Hohlraum des Hohlkörpers auf. Dabei ist diese weitere Zufuhröffnung vor dem Drallerzeuger auf der der zumindest einen Abführöffnung abgewandten Seite des Drallerzeugers angeordnet.

Weitere Vorteile und Besonderheiten sowie zweckmäßige Weiterbildungen der Erfindung ergeben sich aus den Unteransprüchen und der nachfolgenden Zeichnungsbeschreibung bevorzugter Ausführungsformen der Erfindung.

Es zeigen:
- Fig. 1: einen erfindungsgemäßen Hohlkörper mit integrierter Ölabscheideeinrichtung in einer möglichen Ausführungsform im Längsschnitt gesehen,
- Fig. 2: einen Querschnitt durch den Hohlkörper gemäß Fig. 1 entlang der Schnittlinie A-A,
- Fig. 3: einen Querschnitt durch den Hohlkörper analog zu Fig. 2 in einer anderen Ausführungsform,
- Fig. 4: einen in den Hohlkörper zu integrierenden Drallerzeuger in einer möglichen Ausführungsform in schematischer Darstellung,
- Fig. 5a)-g): einen Ölabscheidering in unterschiedlichen möglichen Ausführungsformen,
- Fig. 6: einen Teilbereich des erfindungsgemäßen Hohlkörpers im Bereich der Abführkanäle für Öl und Gas in einer ersten möglichen Ausführungsform im Längsschnitt gesehen,
- Fig. 7: eine weitere mögliche Ausführungsform des Hohlkörpers im Teilbereich seiner Abführkanäle für Öl und Gas im Längsschnitt gesehen,
- Fig. 8: einen Querschnitt durch den Hohlkörper mit integrierter Ölabscheideeinrichtung mit Bypasskanal, und
- Fig. 9, 10: eine ausschnittsweise Darstellung des Hohlkörpers mit integriertem Drallkörper mit axial verschiebbarem Schneckengang(abschnitt).

In Fig. 1 ist schematisch die erfindungsgemäße Ölabscheideeinrichtung bzw. ein erfindungsgemäßer Hohlkörper 2, der im Folgenden auch als Wellenkörper 2 oder als Nockenwelle 2 bezeichnet wird, mit integrierter Ölabscheideeinrichtung dargestellt. Die Ölabscheideeinrichtung wird dabei durch einen axial hohlen Wellenkörper 2 mit einem Hohlraum 3, einem in dem Hohlraum 3 angeordneten Drallerzeuger 4, einem Ölabscheidering 5 sowie einen Ölabführkanal 6 und einem Gasabführkanal 7 gebildet. Die Nockenwelle 2 weist eine Zuführöffnung 9 mit einer Längsachse 9a auf, wobei die Längsachse 9a ungleich einer beliebigen Radialachse durch den Mittelpunkt des Wellenkörpers 2 ist. Mit Vorteil verläuft die Längsachse 9a der Zuführöffnung 9 derart, dass ein hierzu parallel verlaufender Bohrungswandabschnitt 9a' (bzw. dessen verlängerte Achse, Fig. 2) der Zuführöffnung 9 tangential zur im Querschnitt gesehen kreisförmigen Innenwand 2a (im Folgenden auch als Mantelfläche 2a bezeichnet) des Hohlraums 3, in den sie mündet, verläuft. Unter tangential zur Innenwand des Wellenkörpers 2 verlaufender Bohrung ist im Sinne der Erfindung eine solche zu verstehen, die abweichend von einer radialen Anordnung einer Bohrung derart positioniert ist, dass die Bohrung übergangslos (stufenlos) in den im Querschnitt gesehen kreisförmigen Verlauf der Innenwand des Wellenkörpers 2 übergeht - d.h., dass ein parallel zur Bohrungslängsachse 9a verlaufender Bohrungswandabschnitt 9a' tangential zu der im Querschnitt gesehen kreisförmigen Innenwand 2a des Wellenkörpers 2 angeordnet ist bzw. verläuft. Das vom Öl zu reinigende Blowby-Gas strömt durch die tangentiale Zufuhröffnung 9 in den Hohlraum 3 und erhält bereits bei Eintritt durch die Zuführöffnung(en) 9 einen vorbestimmten Drall. Der tangentiale Verlauf der Zuführöffnungen 9 begünstigt das An- und Durchströmen des Blowby-Gases durch die Zufuhröffnungen 9 in den Hohlraum 3 und leitet zudem das Blowby-Gas unmittelbar an die Mantelfläche des Hohlraumes 3. Aufgrund der wirkenden Zentrifugalkräfte werden schwerere Ölpartikel des Blowby-Gases an die Innenwand 2a (Mantelfläche) des Hohlraumes 3 gedrängt und dort als Ölfilm abgeschieden.

Bevorzugt werden mehrere Zufuhröffnungen 9 in die Nockenwelle 2 eingebracht, wobei diese dann vorzugsweise über den Umfang der Nockenwelle 2 verteilt und bezogen auf die Mittelachse der Nockenwelle 2 axial voneinander beabstandet sind. So kann der Drall des in den Hohlraum 3 strömenden Blowby-Gases und damit auch der Wirkungsgrad der Ölabscheideeinrichtung nochmals erhöht werden.

Bei der Ausgestaltung der Ölabscheideeinrichtung können Schaufeln 2S. die am äußeren Umfang der Nockenwelle 2 im Bereich der Zuführöffnungen 9 angeordnet sind, die Anströmung des Blowby-Gases in den Hohlraum 3 des Wellenkörpers 2 unterstützen (Fig. 3). Die Schaufeln 2S können durch stoff-, kraft- und/oder formschlüssige Verfahren an der Nockenwelle 2 befestigt werden.

Der stromabwärts nach den Zuführöffnungen 9 angeordnete (als erste Abscheidestufe wirkende) Drallerzeuger 4 ist im Wesentlichen schneckenförmig ausgebildet, wobei er umfänglich zumindest einen Schneckengang S aufweist. Dabei ist durch den Schneckengang S zwischen dem Körper des Drallerzeugers 4 und der Innenwand 2a des Wellenkörpers 2 ein Strömungskanal SW zur Führung des eingeleiteten ölbeladenen Gases (Ölnebel, Blowby-Gas) gebildet. Die mindestens eine Zuführöffnung 9 ist relativ zum Anfangsbereich des mindestens einen Schneckengangs S des Drallerzeugers 4 derart angeordnet, dass der Druckverlust durch eine Strömungsumlenkung minimiert ist. Der Drallerzeuger 4 ist über seine Gesamtlänge in zwei Teilabschnitte I und II funktional aufgeteilt. Dabei ist der Teilabschnitt I in Strömungsrichtung gesehen vor dem Teilabschnitt II angeordnet. In den Teilabschnitten I und II ist mit der Mantelfläche 2a des Hohlraums 3 ein wendelförmiger Strömungsweg- bzw. Strömungskanalabschnitt gebildet, wobei die Steigung des Scheckenganges S (bzw. der Schneckengänge S1, S2) über die Länge der Teilabschnitte I und II variieren kann - insbesondere in Strömungsrichtung abnimmt. Ferner kann die Steigung auch innerhalb der Teilabschnitte I bzw. II unterschiedlich ausgebildet sein. Mittels der Steigung in den Teilabschnitten I und II kann direkt Einfluss auf den Strömungsquerschnitt des Strömungskanals SW; SW1, SW2 des Drallerzeugers 4 genommen werden und somit die Strömungsgeschwindigkeit im Strömungskanal SW; SW1, SW2 beeinflusst werden. So bewirkt beispielsweise eine Verringerung des Strömungsquerschnittes A eine Erhöhung der Strömungsgeschwindigkeit im entsprechenden Strömungskanalabschnitt.

Wie insbesondere in Fig. 4 veranschaulicht kann der Drallerzeuger 4 zumindest bereichsweise einen weiteren Schneckengang S2 aufweisen. Der zweite Schneckengang S2 erstreckt sich im dargestellten Ausführungsbeispiel in etwa über die Hälfte einer vollständigen (sich über 360° erstreckenden) Schneckenwindung. Er ist dabei in seinem Verlauf gleichläufig (gleicher Richtungssinn) zum Verlauf des ersten Schneckenganges S1 ausgebildet und im Hinblick auf seinen axialen Anfangspunkt in Richtung der Strömung (nach vom) versetzt - insbesondere um etwa die Länge eines halben Schneckengangs versetzt - angeordnet. Hierdurch können insbesondere zu Beginn des Schneckenganges zumindest bereichsweise zwei parallel verlaufende Strömungswege SW1, SW2 mit möglichst geringem Strömungswiderstand gebildet werden.

Der Drallerzeuger 4 bzw. dessen Schneckengang S oder dessen Schneckengänge S1, S2 sind im Verhältnis zu den Zuführöffnungen 9 derart im Wellenkörper 2 angeordnet, dass die bzw. jede Zuführöffnung 9 in den Hohlraum 3 des Wellenkörpers 2 noch vor Beginn des ersten Schneckenganges mündet. Mit Vorteil ist der Drallerzeuger 4 starr im Hohlraum 3 des Wellenkörpers 2 fixiert, so dass er die Drehbewegung der angetriebenen Nockenwelle 2 mit durchführt. Der Drallerzeuger 4 kann über stoff-, form- oder kraftschlüssige Verbindungen im Wellenkörper 2 angeordnet sein. Im dargestellten Ausführungsbeispiel weist der Drallerzeuger 4 Vorsprünge auf, mit denen er in mantelseitigen Öffnungen des Wellenkörpers 2 gehalten ist. Der Drallerzeuger 4 besteht aus einem Material, welches der im Bereich der Nockenwelle 2 auftretenden Wärme sowie dem Kontakt mit Öl gut widersteht.

Dem in den Hohlraum 3 über die Zuführöffnung 9 eintretenden Blowby-Gas wird über den Drallerzeuger 4 ein zusätzlicher Drall aufgezwungen, wodurch auf das im Blowby-Gas schwebende Öl größere Zentrifugalkräfte wirken. Die Ölpartikel (Tropfen und/oder Festpartikel), die der Strömung nicht folgen können, werden somit an der Mantelfläche 2a des Hohlraumes 3 als Ölfilm abgeschieden. Die durch den Drallerzeuger 4 hervorgerufene Zentrifugalkraft ist so groß, dass auch Ölpartikel geringer Masse abgeschieden werden. Der Ölfilm wird durch die Strömung weiter stromab getrieben.

Der Drallerzeuger 4 prägt dem Blowby-Gas einen Drall auf, wodurch mit zunehmendem radialem Abstand von der Achse der Nockenwelle 2 der Anteil und die Masse der im Ölnebel schwebenden Ölpartikel zunehmen. Ein (eine zweite Ölabscheidestufe bildender) stromabwärts nach dem Drallerzeuger 4 angeordneter Ülabscheidering 5 befindet sich direkt in dem, im mantelseitigen Hohlraumbereich mit Ölpartikeln angereicherten Gasstrom. Der Ölabscheidering 5 stützt sich teilweise mit seinem Umfang an der Mantelfläche 2a des Hohlraumes 3 ab. Mit Vorteil sind über den Umfang des Ölabscheideringes 5 verteilt, in axialer Richtung verlaufende Ausnehmungen 5a angeordnet, wodurch der Ölabscheidering 5 nicht über seinen gesamten Umfang an der Mantelfläche 2a des Hohlraumes 3 anliegt und das abgeschiedene Öl bzw. der an der Mantelfläche 2a fließende Ölfilm in Richtung Ölabführkanal 6 fließen kann.

Bei einer Ausgestaltung gemäß den Fig. 5a) - 5g) ist der Ölabscheidering 5 in unterschiedlichen bevorzugten Ausgestaltungen dargestellt. Der Ölabscheidering 5 stellt in jeder Ausgestaltung für die Strömung im Bereich der Mantelfläche ein erhebliches Strömungshindemis in Form eines Prallelementes dar. Die in dem Blowby-Gas schwebenden Ölpartikel können dem schnellen Richtungswechsel am Ölabscheidering 5 nicht folgen, prallen gegen die Stirnfläche des Ölabscheideringes 5 und werden so aus dem Ölnebel abgeschieden. Wie auch der Drallerzeuger 4 wird auch der Ölring 5 mittels aus dem Stand der Technik bekannter stoff-, form - oder kraftschlüssiger Verfahren in der gewünschten Position im Hohlraum 3 des Wellenkörpers 2 fixiert.

Gemäß Figur 5a ist der Ölabscheidering 5 in einer einfachen Ausführung als massives kreisringförmiges Prallelement (kreisringförmige Prallplatte) ausgeführt.

In der Figur 5b) ist der Ölabscheidering gemäß Figur 5a) mit einer Vielzahl von Löchern bzw. Lochreihen versehen. In dieser Ausgestaltung kann durch eine Anordnung mehrerer gleicher Kreisringscheiben, die drehversetzt hintereinander angeordnet und über Verbinderelemente 5b in einem Verbund zusammengehalten werden, ein System miteinander verbundener Hohlräume gebildet werden, so dass ein den Ölabscheidering 5 durchdringendes Labyrinth von Hohlräumen entsteht. Die Stirnfläche des Ölabscheideringes 5 stellt weiter ein Prallelement dar, wogegen das Labyrinth eine Kombination von Prall- und Umlenkelementen ist. Mittels dieser Prall- und Umlenkelemente werden auch leichtere Ölpartikel aus dem Ölnebel abgeschieden, so dass der Ölnebel stromabwärts des Olabscheiderings 5 nun als gereinigtes Gas betrachtet werden kann. Materialien für die vorgenannten Ausgestaltungen des Ölabscheideringes 5 können beispielsweise poröse Kunststoffe oder Sinterwerkstoffe sein. Vorzugsweise umfasst der Ölabscheidering 5 auch ein Kunststoff- oder Metallgeflecht (Figur 5c)), welches eine Vielzahl von Hohlräumen und Labyrinthen ausbildet, wobei der Ölabscheidring 5 dann vorzugsweise einen hohlzylindrischen Trägerring T umfasst (Figur 5d)), der das Geflecht stützt und der zudem zur Fixierung des Geflechtes im Hohlraum 3 dient.

In keinem Fall liegt der Ölabscheidering 5 mit seinem gesamten Umfang an der Mantelfläche 8 an. Vielmehr weist der Ölabscheidering 5 entsprechende umfängliche Ausnehmungen 5a auf, so dass das abgeschiedene Öl als Ölfilm an der Mantelfläche 8 des Hohlraumes 3 entlang, durch die Ausnehmungen in der umfänglichen Mantelfläche des Ölabscheiderings 5 hindurch fließen kann.

In einer weiteren, in den Figuren 5e) und 5f) dargestellten Ausführungsform des Ölabscheiderings 5 ist dem Sinterwerkstoff, dem Kunststoff- oder Metallgeflecht und/oder den gelochten Blechringen ein geschlossener Ring 50 (Abschlussring) mit umfänglichen radial nach außen weisenden Stegbereichen 50a (Abstützstege zur radialen Abstützung im Hohlraum 3) in Strömungsrichtung gesehen nachgeordnet. Der Trägerring T, der das Sintermaterial, Geflecht und/oder die gelochten Blechringe trägt/hält, verhindert das Mitreißen des bereits im Ölabscheidring abgeschiedenen Öls in Richtung Hohlkörpermitte. Der geschlossene Ring 50 stellt für die Strömung ein weiteres Prallelement dar und bietet dem den Ölabscheidering 5 in seinen labyrintmäßigen Abscheidebereichen durchströmenden Gasstrom nur die Möglichkeit radial nach außen in Richtung Innenwand 2a des Hohlkörpers 2 zu bewegen.

In jedem Fall wird der Ölabscheidering 5 von dem Ölnebel angeströmt bzw. durchströmt, so dass die Ölpartikel sich an diesem abscheiden und zu dem bereits an der Mantelfläche des Hohlraumes 3 (aufgrund der ersten Ölabscheiderstufe "Drallerzeuger") befindlichen Ölfilm zufließen. Der radiale Ölfluss im Ölabscheidring 5 wird durch die Rotation der Nockenwelle 2 hervorgerufen. Für den Fall, dass der Wellenkörper 2 nicht als rotierender bzw. rotierbar gelagerter Körper ausgebildet ist, kann eine Abführung des abgeschiedenen Öls durch eine schräge Einbaulage des Wellenkörpers (Ziel: Ablauf durch Gewichtskraft und Schräge) oder durch andere geeignete Maßnahmen, wie eine spezielle Führung des gereinigten Gasstroms (Ziel: "Mitreißen" des abgeschiedenen Öls) erreicht werden.

Da der dem Drallerzeuger 4 nachgeschaltete, zusätzliche Ölabscheider als Ring ausgebildet ist wird stets ein Mindestströmungsquerschnitt (innerer Querschnitt des Ringes) für den Gasstrom bereitgestellt. Somit ist die Ölabscheideeinrichtung effektiv und zuverlässig vor einem Funktionsverlust durch Einfrieren oder Verstopfen geschützt.

Stromabwärts nach dem Ölabscheidering 5, beispielsweise am Ende des Wellenkörpers 2, befindet sich der Ölabführkanal 6 sowie der Gasabführkanal 7 (Fig. 1). Der Ölabführkanal 6 sowie der Gasabführkanal 7 schließen z.B. stirnseitig an der Nockenwelle 2 an. Da das gereinigte Gas ausschließlich in der Nähe der Achse der Nockenwelle 2 strömt, befindet sich auch der Gasabführkanal 7 bzw. dessen Abführöffnung in Achsnähe der Nockenwelle 2, so dass der Gasabführkanal 7 nur das gereinigte Gas aufnimmt und ableitet. Ein im Querschnitt gesehen T-förmiges Tauchrohr 12 ragt mit seinem zentralen Schenkel in die endseitig offene Nockenwelle hinein und bildet zentral, im achsnahen Bereich des Nockenwellenauslaufs einen zentralen Gas-Abführkanal 7 und bildet randseitig mit der Wand der hohlen Nockenwelle einen Öl-Abführkanal 6. Über einen auf der Nockenwelle sitzenden Dichtring D wird die Verbindung zwischen Tauchrohr 12 und Nockenwelle abgedichtet, so dass kein ungereinigtes Gas über den Gas-Abführkanal angesaugt wird. Im Inneren der Nockenwelle 2 fluchtet die Wand des zentralen, in die Nockenwelle ragenden Tauchrohres 12 unter Beibehaltung eines definierten axialen Abstands mit dem Innendurchmesser des Ölabscheiderings 5 (bzw. dessen kreisringförmiger Innenwand), so dass durch zwischen dem Anfang des Ölabführkanals 6 und dem Ölabscheidering 5 ein strömungsberuhigter Bereich 11 (in dem das abgeschiedene Öl bzw. der Ölfilm nahezu unbeeinflusst vom vorbeiströmenden gereinigten Gas ablaufen kann) gebildet ist. Das Ablaufen des abgeschiedenen Öls bzw. des Ölfilms wird bei einer Weiterbildung der Ölabscheideeinrichtung durch eine innere Phase am Ende der Nockenwelle 2 sowie durch die Rotation der Nockenwelle 2 unterstützt. Der Winkel der Phase ist dabei so zu wählen, dass unter Berücksichtigung der Einbaulage des Motors ein selbständiges Abfließen des Öls nach der Abscheidung auch bei stehendem Motor und damit stehender Nockenwelle 2 erfolgen kann.

In den Fig. 6 und 7 sind der Ölabführkanal 6und der Gasabführkanal 7in einer anderen Ausführung der Ölabscheideeinrichtung dargestellt. Dabei ist sowohl der Ölabführkanal 6 als auch der Gasabführkanal 7 in eine Lagereinrichtung 14 zur Lagerung der Nockenwelle 2 integriert. Die stromaufwärts gesehen vor dem Ölabscheidering 5 gelegenen Bauteile sowie der Ölabscheidring 5 selbst sind entsprechend den vorstehend beschriebenen Bauteilen ausgebildet und daher nicht wiederholend beschrieben.

In Fig. 6 ist ein rotierbar in einer Lagereinrichtung 14 gelagerter und als Hohlwelle ausgebildeter Wellenkörper 2 mit integrierter Ölabscheideeinrichtung in einem Teillängsschnitt dargestellt.

Die Lagereinrichtung 14 umfasst einen Lagerkörper 14a, der entweder in Form eines (z.B. durch ein Zylinderkopfteil gebildeten) Lagerbockes oder der als separates Bauteil, welches am Zylinderkopf befestigbar ist, ausgeführt sein kann. Zur rotierbaren Lagerung des Wellenkörpers 2 kann die Lagereinrichtung 14 in Form des Lagerkörpers 14a, der auf seiner hohlzylindrischen Innenfläche derart ausgebildet ist, um mit einem gehärteten Bereich (Lagerabschnitt 2a) des Wellenkörpers 2 ein Gleitlager zu bilden, ausgeführt sein. In einer anderen Ausführungsform der Lagereinrichtung 14 kann diese über ihre hohlzylindrische Innenfläche eine Mehrzahl von Wälzkörpern 14b aufweisen, über die der zumindest bereichsweise öberflächengehärtete Wellenkörper 2 rotierbar gelagert ist. Im letzteren, auch in den Figuren 6 und 7 veranschaulichten Fall, weist die Lagereinrichtung einen Dichtring 14c auf, durch den der benachbarte Gas-Abführkanal 7 gegenüber dem Bereich mit Wälzkörpern 14b abgedichtet ist. Hierdurch wird verhindert, dass nicht gereinigtes Gas in den Gas-Abführkanal 7 angesaugt und der Brennkraftmaschine zugeführt wird.

Der Wellenkörper 2 weist zumindest eine im Wesentlichen radiale Abführöffnung 16 zur Ausleitung des aus dem sog. Blowby-Gas abgetrennten Öls auf. Gemäß der dargestellten Ausführungsform sind radiale Abführöffnungen 16, 18 für Öl und Gas vorhanden, wobei der Wellenkörper 2 im Bereich der Abführöffnungen 16, 18 durch die Lagereinrichtung 14 getragen ist. Die Lagereinrichtung 14 weist zur Ableitung des gereinigten Gases und zur Ableitung des abgeschiedenen Öls jeweils einen mit der jeweiligen Abführöffnung 16, 18 korrespondierenden Abführkanal 6, 7 für Öl bzw. Gas auf. Im Bereich der Öl-Abführöffnungen 16 ist in der Lagereinrichtung 14 bzw. in deren Lagerkörper 14a ein Radialdichtring 14d angeordnet, welcher zumindest einen mit der Öl-Abführöffnung 16 als auch mit dem Öl-Ableitkanal 6 korrespondierenden Ölkanal 6' aufweist. Auf seiner Innenfläche weist der Radialdichtring 14d eine umfängliche Nut N auf, in die das an der Innenwand des Hohlkörpers 2 abgeschiedene und durch die umfänglich verteilten Öl-Abführöffnungen 16 austretende Öl aufgenommen und über den in die Nut N mündenden Ölkanal 6' abgeleitet werden kann. Durch den Radialdichtring 14d, der umfänglich kraftschlüssig in der Lagereinrichtung 14 gehalten ist und der über seine nach innen auf die Wellenkörperoberfläche gerichteten Dichtlippen gegen den im Radialdichtring 14d rotierenden Wellenkörper 2 abgedichtet ist, wird eine sichere Ableitung des abgeschiedenen Öls gewährleistet und ein Ansaugen in den benachbarten Gas-Abführkanal 7 sicher verhindert.

In der dargestellten Ausführungsform ist der Wellenkörper 2 in der Lagereinrichtung 14 über die Wälzkörper 14b drehbar gelagert gehalten. Der bzw. die mit den Wälzkörpern 14b (Wälzlager) oder mit Bereichen des Lagerkörpers 14a (Gleitlager) zusammenwirkenden Lagerabschnitt(e) 2b des Wellenkörpers 2 können als gehärtete und/oder oberflächenbehandelte Wellenkörperabschnitt(e) ausgeführt sein. Ist die Lagereinrichtung 14 nicht ais Gleitlager sondern als Wälzlager ausgeführt, sind wälzkörperfreie Bereiche zur Anordnung der Abführöffnungen für Öl bzw. für Öl und Gas in der Lagereinrichtung 14 bzw. im Lagerkörper 14a vorgesehen.

In dem Bereich des Wellenkörpers 2, in dem dieser mit der Lagereinrichtung 14 zusammenwirkt bzw. von dieser umschlossen ist, ist zumindest eine radiale Abführöffnung (bzw. - bohrung) 16; 18 zur Ausleitung von Öl bzw. Gas vorgesehen. Mit Vorteil sind jeweils mehrere, über den Umfang des Wellenkörpers 2 ringförmig verteilt angeordnete Bohrungen als Abführöffnungen für Gas bzw. Öl vorgesehen, derart, dass ein aus einer Vielzahl von ringförmig über den Umfang verteilt angeordneten Bohrungen bestehender Bohrungsring zur Ausleitung des gereinigten Blowby-Gases und ein Bohrungsring zur Ausleitung der aus dem Blowby-Gas abgeschiednen Öls gebildet ist. Die bzw. jede mantelseitige Abführöffnung 16; 18 wirkt dabei mit einem in der Lagereinrichtung 14 bzw. in dem Lagerkörper 14a ausgebildeten und mit der jeweiligen Abführöffnung 16, 18 korrespondierenden Ableitkanal 6, 7 zusammen. Der mit der bzw. den jeweiligen Abführöffnung(en) 16, 18 korrespondierende Ableitkanal 6, 7 ist innerhalb der Lagereinrichtung 14 als Ringkanal mit zumindest einem entsprechenden radialen Ableitabschnitt zur Ausleitung des aus dem Wellenkörper 2 auszuleitenden Öls oder Gases ausgeführt.

Um das im Bereich der Abführöffnungen 16, 18 bereits im Wesentlichen in seine Bestandteile Gas bzw. Öl getrennte Blowby-Gas mit seinen getrennten Bestandteilen separiert abführen zu können, ist innerhalb des Hohlraums 3 des Wellenkörpers 2 ein Strömungsleitelement 15 angeordnet durch welches der axial strömende Gasstrom in die zumindest eine radiale Gasabführöffnung 18 umgeleitet wird. Dabei ist das Strömungsleitelement 15 umfänglich mit einem Dichtelement D versehen, um möglichst alle Gasanteile des gereinigten Blowby-Gases über die radialen Abführöffnungen 18 ableiten zu können. Hierfür ist das Strömungsleitelement 15 im Wesentlichen stopfen- bzw. korkenartig ausgebildet und weist auf seiner Stirnseite, die dem anströmenden Gasstrom zugewandt ist, einen im Wesentlichen mittig ausgerichteten kegelförmigen Fortsatz 15a auf. Auf der gegenüberliegenden Stirnseite weist das Strömungsleitelement 15 eine Gewindebohrung 15c auf. Diese dient insbesondere der einfacheren Demontage der dargestellten Einrichtung. Um das durch die integrierte Ölabscheideeinrichtung an der Innenwand 2a des Wellenkörpers 2 abgeschiedene Öl separiert ableiten zu können, ist zwischen der der Öl-Abführöffnung 16 und der zumindest einen in Strömungsrichtung S gesehen hinter der zumindest einen Ölabführöffnung 16 angeordneten Gasabführöffnung 18 ein Ölführungselement 15b; 15b' angeordnet. Das Ölführungselement 15b kann, wie in Fig. 6 dargestellt, einteilig mit dem Strömungsleitelement 15 ausgeführt sein. In einer anderen Ausführungsform der Erfindung, wie sie gemäß Fig. 7 dargestellt ist, kann das Ölführungselement 15b' als separates Bauteil in Form eines einzelnen zwischen den Gasabführöffnungen 18 und den Ölabführöffnungen 16 angeordneter Trennring ausgebildet sein.

Gemäß einer in Fig. 8 dargestellten Weiterbildung der Ölabscheideeinrichtung verläuft axial im Drallerzeuger 4 ein Bypasskanal 21, welcher mittels einem Bypassventil 22 freigegeben werden kann, um dem Blowby-Gas einen zusätzlichen Strömungsquerschnitt freizugeben und damit eine entsprechende Druckregulierung innerhalb des Hohlkörpers 2 zu gewährleisten. Der Bypasskanal 21 mündet (in Strömungsrichtung gesehen) im Endbereich des Drallerzeugers 4 in den Hohlraum 3 vorzugsweise unter einem Winkel zwischen 0° und 110° Grad (insbesondere zirka 90° Grad) zur Längsachse des Drallerzeugers 4. Der Austrittwinkel, unter dem der Bypasskanal 21 in den Hohlraum 3 des Wellenkörpers 2 mündet, ist vorzugsweise derart bemessen, dass das aus dem Bypasskanal 21 austretende Blowby-Gas den in Strömungsrichtung gesehen nachgelagerten Ölabscheidering 5 beaufschlagt (an-, um- bzw. durchströmt) so dass an diesem eine möglichst effiziente Ölabscheidung stattfindet. In einer bevorzugten Ausführung ist der Bypasskanal 21 in seinem Austrittsbereich derart ausgestaltet, dass die Mittelachse seiner Austrittsöffnung (bzw. seines Austrittskanalabschnitts) in einem Winkel von zirka 90° Winkelgraden zur Längsachse des Drallerzeugers 4 verläuft. Das Bypassventil 22 ist mittels zusätzlicher Zuführöffnungen 23 im Hohlkörper 2 mit dem Außenbereich verbunden und wird mit dem Druck des Blowby-Gases beaufschlagt. Der Drallerzeuger 4 ist derart ausgebildet, dass er den Hohlraum 3 des Wellenkörpers 2 in zwei drucktechnisch getrennte und über das Bypassventil 22 verbindbare Druckbereiche unterteilt. Dabei sind die zusätzlichen Zuführöffnungen 23 von der zumindest einen ersten Zuführöffnung 9 durch einen trennenden Körperbereich des Drallerzeugers 4 (in dem beispielsweise das Bypassventil 22 angeordnet ist) strömungstechnisch voneinander getrennt. Wird durch eine über den Gasabführkanal 7angeschlossene Pumpe P, über die der Unterdruck im Hohlraum 3 des Wellenkörpers 2 erzeugt wird, ein zu starker Druck erzeugt oder ist der Druck des Blowby-Gases im Außenbereich der Nockenwelle 2 zu groß, öffnet das Bypassventil 22 und gibt den Bypasskanal 21 für das Blowby-Gas frei. Auf diese Weise kann der Druckabfall über dem Drallerzeuger 4 volumenstromabhängig nahezu konstant gehalten und der Drallerzeuger 4 mit einem vorbestimmten Wirkungsgrad betrieben werden.

Gemäß einer in den Figuren 9 und 10 veranschaulichten Weiterbildung der Erfindung ist zumindest ein Schneckengang S; S1, S2 zumindest bereichsweise axial verschiebbar auf bzw. an dem Grundkörper des Drallerzeugers 4 gelagert ausgebildet. Insbesondere ist zumindest ein Schneckengang S1, S2 (bzw. eine Wand eines Schneckengangs) zumindest bereichsweise auf bzw, an dem Grundkörper des Drallerzeugers 4 verschlebbar, so dass der Querschnitt des wendelförmigen Strömungswegs/Strömungskanals SW aktiv veränderbar/verstellbar ist. Eine solche aktive Verstellung kann beispielsweise durch den Gasstrom des Blowby-Gases selbst erfolgen. Die Wand (bzw. der entsprechende Schneckengang(abschnitt)) ist hierzu längs entlang bzw. auf dem Grundkörper des Drallerzeugers 4 verschiebbar an diesem gelagert. Über eine vorbestimmte Kraft (z.B. durch eine (Rückstell-)Feder) wird der verschiebbare Schneckengang(abschnitt) in einer vorbestimmten Position gehalten, solange bis durch das durchströmende Blowby-Gas eine Strömungskraft größer der Federkraft erzeugt wird und der Schneckengang(abschnitt) strömungsdruckabhängig axial in Strömungsrichtung nach vorn verschoben wird. Alternativ oder zusätzlich kann die axiale Verstellung auch manuell oder automatisiert in Abhängigkeit von vorbestimmten Steuerungsparametem erfolgen. Der verschiebbar gelagerte Schneckengang(abschnitt) S' ist mit einem Punktmuster gefüllt dargestellt, wobei in Figur 10 eine von Figur 9 verschiedene Betriebsposition des verschiebbaren Schneckengang(abschitts) S' dargestellt ist, in welcher dieser um eine Strecke x in Strömungsrichtung gesehen verschoben ist.

### Bezugszeichenliste

- Wellenkörper: 2
- Innenwand (Wellenkörper): 2a
- Lagerabschnitt: 2b
- Schaufel: 2S
- Hohlraum (Wellenkörper): 3
- Drallerzeuger: 4
- Ölabscheidering: 5
- Abschlussring: 50
- Abstützsteg: 50a
- Trägerring: T
- Ausnehmung: 5a
- Verbinderelement: 5b
- Abführkanal (Öl): 6
- Ölkanal (Radialdichtring): 6'
- Abführkanal (Gas): 7
- Zuführöffnung: 9
- Bohrungslängsachse: 9a
- Bohrungswandabschnitt: 9a'
- strömungsberuhigter Bereich: 11
- Tauchrohr: 12
- Lagereinrichtung: 14
- Lagerkörper: 14a
- Wälzkörper: 14b
- Dichtring: 14c
- Radialdichtring: 14d
- Strömungsleitelement: 15
- kegelförmiger Fortsatz: 15a
- Ölführungselement: 15b, 15b'
- Gewindebohrung: 15c
- Abführöffnung (Öl): 16
- Abführöffnung (Gas): 18
- Dichtungs-/Fixierungselement: 20
- Bypasskanal: 21
- Bypassventil: 22
- weitere Zuführöffnung: 23
- Schneckengang: S; S1; S2
- Strömungskanal: SW; SW1, SW2
- Strömungsweg-Teilabschnitt: I; II
- Pumpe: P
- Nut (Radialdichtring): N

## Patentansprüche

1. Zumindest bereichsweise hohlrylindrisch ausgebildeter Hohlkörper (2), insbesondere Nockenwelle, mit integrierter Ölabscheideeinrichtung, wobei
- in einem Hohlraum (3) des Hohlkörpers (2) ein Drallerzeuger (4) angeordnet ist,
- der Hohlkörper (2) zumindest eine mantelseitige Zuführöffnung (9) zur Einleitung von mit Öl beladenem Gas in den Hohlraum (3) aufweist,
- der Hohlkörper (2) zumindest eine Abführöffnung (16; 18) zur Ausleitung von abgeschiedenem Öl und zur Ausleitung von von Öl befreitem Gas aufweist,
**dadurch gekennzeichnet, dass**
- innerhalb des Hohlraums (3) und in Strömungsrichtung gesehen dem Drallerzeuger (4) nachgelagert ein Ölabscheidering (5) angeordnet ist.

2. Hohlkörper (2) nach Anspruch 1, **dadurch gekennzeichnet, dass**
- der Ölabscheidering (5) mit seiner äußeren Mantelfläche an der Innenwand (2a) des Hohlkörpers (2) anliegt und in seiner äußeren Mantelfläche zumindest eine axial verlaufende Ausnehmung (5a) aufseist_{.}

3. Hohlkörper (2) nach einem der vorstehenden Ansprüche, **dadurch gekennzeichnet, dass**
- der Hohlkörper (2) zumindest eine erste Abführöffnung (16) zur Ausleitung von abgeschiedenem Öl aus dem Hohlraum (3) sowie zumindest eine zweite Abführöffnung (18) zur Ausleitung von von Ol befreitem Gas aus dem Hohlraum (3) aufweist,
- wobei zumindest eine der Abführöffnungen (16; 18) - insbesondere die Öl-Abführöffnung (16) - durch eine mantelseitige Öffnung im Hohlkörper (2) gebildet ist.

4. Hohlkörper (2) nach Anspruch 3, **dadurch gekennzeichnet, dass**
- zwei mantelseitige Abführöffnungen (16; 18) vorhanden sind, wobei die erste Abführöffnung (16) der Abführung des abgeschiedenen Öls und die zweite, in Strömungsrichtung gesehen hinter der ersten Abführöffnung (16) angeordnete Abführöffnung (18) der Abführung des gereinigten Gases dient.

5. Hohlkörper (2) nach einem der vorstehenden Ansprüche 3 oder 4, **dadurch gekennzeichnet dass**
- der Hohlkörper (2) in einer Lagereinrichtung (14) rotierbar gelagert gehalten ist,
- wobei die Lagereinrichtung (14) den Hohlkörper (2) im Bereich seiner zumindest einen mantelseitig angeordneten Abführöffnung (16; 18) umschließt,
- und die Lagereinrichtung (14) einen mit der Abführöffnung (16; 18) korrespondierenden Abführkanal (6; 7) aufweist.

6. Hohlkörper (2) nach einem der Ansprüche 3-5, **dadurch gekennzeichnet, dass**
- innerhalb des Hohlraums (3) ein Strömungsleitelement (15) vorgesehen ist, welches den Strom des gereinigten Gases in Richtung der zumindest einen mantelseitigen Abführöffnung (18) leitet.

7. Hohlkörper (2) nach Anspruch 6, **dadurch gekennzeichnet, dass**
- das Strömungsleitelement (15) einen zentrisch angeordneten, im Wesentlichen kegelförmig ausgebildeten und mit seiner Spitze entgegen der Strömungsrichtung ausgerichteten Fortsatz (15a) aufweist, der die axiale Strömung in Richtung der mantelseitigen Abführöffnung (18) leitet.

8. Hohlkörper (2) nach einem der vorstehenden Ansprüche 4-7, **dadurch gekennzeichnet, dass**
- die beiden mantelseitigen Abführöffnungen (16, 18) in Strömungsrichtung gesehen hinter dem Ölabscheidering (5) und vor dem Strömungsleitelement (15) angeordnet sind, wobei zwischen den beiden Abführöffnungen (16, 18) ein ringförmiges Ölführungselement (15b; 15b') angeordnet ist.

9. Hohlkörper (2) nach einem der vorstehenden Ansprüche, **dadurch gekennzeichnet, dass**
- der Drallerzeuger (4) als ein sich in axialer Richtung des Hohlkörpers (2) erstreckender Körper ausgebildet ist, der umfänglich zumindest einen Schneckengang (S) aufweist, derart, dass durch den Schneckengang (S), zwischen dem Körper des Drallerzeugers (4) und der Innenwand (2a) des Hohlkörpers (2), ein Strömungskanal (SW) zur Führung des eingeleiteten ölbeladenen Gases gebildet ist.

10. Hohlkörper (2) nach Anspruch 9, **dadurch gekennzeichnet, dass**
- der zumindest eine Schneckengang (S) in seinem Verlauf eine nicht gleichbleibende Steigung aufweist, insbesondere die Steigung des Schneckengangs (S) im Verlaufe des Strömungsweges (SW) in Strömungsrichtung gesehen abnimmt.

11. Hohlkörper (2) nach einem der vorstehenden Ansprüche, **dadurch gekennzeichnet, dass**
- der Körper des Drallerzeugers (4) zumindest bereichsweise einen zweiten Schneckengang (S2) aufweist, derart das zumindest bereichsweise zwei parallel verlaufende Strömungswege (SW1; SW2) gebildet sind.

12. Hohlkörper (2) nach Anspruch 11, **dadurch gekennzeichnet, dass**
- der zweite Schneckengang (S2) sich in etwa über die Hälfte einer vollständigen Schneckenwindung und gleichsinnig zum Verlauf des ersten Schneckenganges (S1) erstreckt.

13. Hohlkörper (2) nach einem der vorstehenden Ansprüche 9-12, **dadurch gekennzeichnet, dass** zumindest ein Schneckengang (S; S1, S2) zumindest bereichsweise axial verschiebbar auf bzw. an dem Grundkörper des Drallerzeugers (4) gelagert ist.

14. Hohlkörper (2) nach einem der vorstehenden Ansprüche 9-13, **dadurch gekennzeichnet, dass**
- die mindestens eine Zuführöffnung (9) relativ zum Anfangsbereich des mindestens einen Schneckengangs (S) derart angeordnet ist, dass der Druckverlust durch eine Strömungsumlenkung minimiert ist.

15. Hohlkörper (2) nach einem der vorstehenden Ansprüche, **dadurch gekennzeichnet, dass**
- die mindestens eine Zuführöffnung (9) als Bohrung ausgeführt und derart angeordnet ist, dass im Querschnitt gesehen die Bohrung bereichsweise tangential zur Innenwand (2a) des Hohlkörpers (2) verläuft.

16. Hohlkörper (2) nach einem der vorstehenden Ansprüche, **dadurch gekennzeichnet, dass**
- der Drallerzeuger (4) einen integrierten Bypasskanal (21) aufweist.

17. Hohlkörper (2) nach Anspruch 16, **dadurch gekennzeichnet, dass**
- der Bypasskanal (21) durch eine axiale Bohrung im Drallerzeuger (4) gebildet ist, welche über ein druckabhängiges Bypassventil (22) freigebbar ist.

18. Hohlkörper (2) nach einem der vorstehenden Ansprüche 16 oder 17, **dadurch gekennzeichnet, dass**
- der Hohlkörper (2) zumindest eine weitere mantelseitige Zuführöffnung (23) zur Einleitung von mit Öl beladenem Gas in den Hohlraum (3) aufweist, wobei diese weitere Zuführöffnung (23) vor dem Drallerzeuger (4) auf der, der zumindest einen Abführöffnung (16; 18) abgewandten Seite des Drallerzeugers (4) angeordnet ist.

## Claims

1. Hollow body (2) which is formed at least in regions in a hollow-cylindrical manner, in particular a camshaft, having an integrated oil separating device, wherein
- a swirl generator (4) is disposed in a cavity (3) of the hollow body (2),
- the hollow body (2) comprises at least one casing-side supply opening (9) for introducing gas, which is charged with oil, into the cavity (3),
- the hollow body (2) comprises at least one discharge opening (16; 18) for diverting separated oil and for diverting gas, from which oil has been removed,
**characterised in that**
- an oil separating ring (5) is disposed within the cavity (3) and downstream of the swirl generator (4) as seen in the flow direction.

2. Hollow body (2) as claimed in Claim 1, **characterised in that**
- the oil separating ring (5) lies with its outer casing surface on the inner wall (2a) of the hollow body (2) and comprises at least one axially extending recess (5a) in its outer casing surface.

3. Hollow body (2) as claimed in any one of the preceding Claims, **characterised in that**
- the hollow body (2) comprises at least one first discharge opening (16) for diverting separated oil from the cavity (3) and at least one second discharge opening (18) for diverting gas, from which oil has been removed, from the cavity (3)
- wherein at least one of the discharge openings (16; 18) - in particular the oil discharge opening (16) - is formed by a casing-side opening in the hollow body (2).

4. Hollow body (2) as claimed in Claim 3, **characterised in that**
- two casing-side discharge openings (16; 18) are provided, wherein the first discharge opening (16) is used to discharge the separated oil and the second discharge opening (18) - which is disposed downstream of the first discharge opening (16) as seen in the flow direction - is used to discharge the purified gas.

5. Hollow body (2) as claimed in any one of the preceding Claims 3 or 4, **characterised in that**
- the hollow body (2) is kept rotatably mounted in a bearing device (14),
- wherein the bearing device (14) surrounds the hollow body (2) in the region of its at least one discharge opening (16; 18) disposed on the casing-side,
- and the bearing device (14) comprises a discharge channel (6; 7) corresponding to the discharge opening (16; 18).

6. Hollow body (2) as claimed in any one of Claims 3-5, **characterised in that**
- a flow deflection element (15) is provided within the cavity (3) and deflects the flow of the purified gas towards the at least one casing-side discharge opening (18).

7. Hollow body (2) as claimed in Claim 6, **characterised in that**
- the flow deflection element (15) comprises a centrally disposed extension (15a) which is formed so as to be substantially cone-shaped and is directed with its tip in a direction opposite the flow direction and deflects the axial flow in the direction of the casing-side discharge opening (18).

8. Hollow body (2) as claimed in any one of the preceding Claims 4-7, **characterised in that**
- the two casing-side discharge openings (16, 18) are disposed downstream of the oil separating ring (5) and upstream of the flow deflection element (15) as seen in the flow direction, wherein an annular oil guiding element (15b; 15b') is disposed between the two discharge openings (16, 18).

9. Hollow body (2) as claimed in any one of the preceding Claims, **characterised in that**
- the swirl generator (4) is formed as a body which extends in the axial direction of the hollow body (2) and which comprises on its periphery at least one screw channel (S), such that a flow channel (SW) for guiding the fed-in, oil-charged gas is formed by the screw channel (S) between the body of the swirl generator (4) and the inner wall (2a) of the hollow body (2).

10. Hollow body (2) as claimed in Claim 9, **characterised in that**
- the at least one screw channel (S) has a non-constant pitch in its progression, in particular the pitch of the screw channel (S) decreases in the progression of the flow path (SW) as seen in the flow direction.

11. Hollow body (2) as claimed in any one of the preceding Claims, **characterised in that**
- the body of the swirl generator (4) comprises a second screw channel (SW) at least in regions such that two flow paths (SW1; SW2) extending in parallel are formed at least in regions.

12. Hollow body (2) as claimed in Claim 11, **characterised in that**
- the second screw channel (S2) extends approximately over half of a complete volution and extends in the same direction as the progression of the first screw channel (S1).

13. Hollow body (2) as claimed in any one of the preceding Claims 9-12, **characterised in that** at least one screw channel (S; S1, S2) is mounted so as to be axially displaceable on or at the basic body of the swirl generator (4) at least in regions.

14. Hollow body (2) as claimed in any one of the preceding Claims 9-13, **characterised in that**
- the at least one supply opening (9) is disposed relative to the starting region of the at least one screw channel (S) such that the pressure loss by way of flow deviation is minimised.

15. Hollow body (2) as claimed in any one of the preceding Claims, **characterised in that**
- the at least one supply opening (9) is designed as a bore and is disposed such that the bore extends, in regions, tangentially to the inner wall (2a) of the hollow body (2) as seen in cross-section.

16. Hollow body (2) as claimed in any one of the preceding Claims, **characterised in that**
- the swirl generator (4) comprises an integrated bypass channel (21).

17. Hollow body (2) as claimed in Claim 16, **characterised in that**
- the bypass channel (21) is formed by an axial bore in the swirl generator (4) which can be released via a pressure-dependent bypass valve (22).

18. Hollow body (2) as claimed in any one of the preceding Claims 16 or 17, **characterised in that**
- the hollow body (2) comprises at least one further casing-side supply opening (23) for introducing oil-charged gas into the cavity (3), wherein this further supply opening (23) is disposed upstream of the swirl generator (4) on the side of the swirl generator (4) remote from the at least one discharge opening (16; 18).

## Revendications

1. Corps creux (2), réalisé, au moins par sections, en forme de cylindre creux, en particulier arbre à cames, qui est doté d'un séparateur d'huile intégré, sachant que
- dans un espace creux (3) du corps creux (2), est disposé un générateur de tourbillon (4),
- le corps creux (2) est doté, côté enveloppe, d'au moins d'une ouverture d'entrée (9) pour introduire, dans l'espace creux (3), le gaz chargé d'huile,
- le corps creux (2) est doté d'au moins une ouverture de sortie (16 ; 18) pour l'évacuation de l'huile séparée et pour l'évacuation du gaz déchargé d'huile
- à l'intérieur de l'espace creux (3), et, vu dans la direction d'écoulement, en aval du générateur de tourbillon (4), est installé un séparateur d'huile (5) en forme d'anneau.

2. Corps creux (2) selon la revendication 1, **caractérisé en ce que**
- le séparateur d'huile (5) en forme d'anneau porte, avec la face extérieure de sa paroi latérale, contre la paroi intérieure (2a) du corps creux (2) et est doté, dans la face extérieure de sa paroi latérale, d'au moins un évidement (5a), qui s'étend axialement.

3. Corps creux (2) selon l'une des revendications précédentes, **caractérisé en ce que**
- le corps creux (2) est au moins doté d'une première ouverture de sortie (16) pour évacuer, hors de l'espace creux (3), l'huile séparée, ainsi que d'une deuxième ouverture de sortie (18) pour évacuer, hors de l'espace creux (3), le gaz déchargé d'huile,
- sachant que l'une des ouvertures de sortie (16 ; 18), au moins - en particulier l'ouverture de sortie (16) pour l'évacuation d'huile séparée - est réalisée sous la forme d'une ouverture, pratiquée, côté enveloppe, dans le corps creux (2).

4. Corps creux (2) selon la revendication 3, **caractérisé en ce que**
- deux ouvertures de sortie (16 ; 18) sont prévues, côté enveloppe, sachant que la première ouverture de sortie (16) est destinée à l'évacuation de l'huile séparée et la deuxième ouverture de sortie (18) est destinée à l'évacuation du gaz purifié.

5. Corps creux (2) selon l'une des revendications précédentes 3 ou 4, **caractérisé en ce que**
- le corps creux (2) est monté en rotation dans un dispositif de support (14),
- sachant que le dispositif de support (14) entoure le corps creux (2) dans la région de son au moins une ouverture de sortie (16 ; 18) côté enveloppe,
- et que le dispositif de support (14) est doté d'un canal d'évacuation (6 ; 7), qui correspond à ladite ouverture de sortie (16 ; 18).

6. Corps creux (2) selon l'une des revendications 3 à 5, **caractérisé en ce que**
- à l'intérieur de l'espace creux (3), est prévu un élément de guidage de flux (15), qui conduit le flux de gaz purifié dans la direction de l'au moins une ouverture de sortie (16 ; 18) côté enveloppe.

7. Corps creux (2) selon la revendication 6, **caractérisé en ce que**
- l'élément de guidage de flux (15) est doté d'un prolongement (15a), qui, disposé centralement, sensiblement conique et orienté, avec sa pointe, à l'inverse de la direction du flux, conduit le flux axial dans la direction de l'ouverture de sortie (18), côté enveloppe.

8. Corps creux (2) selon l'une des revendications précédentes 4 à 7, **caractérisé en ce que**
- les deux ouvertures de sortie (16 ; 18), côté enveloppe, vues dans la direction d'écoulement, sont situées en aval du séparateur d'huile (5), en forme d'anneau (5) et en amont de l'élément de guidage de flux (15), sachant qu'un élément d'alimentation en huile (15b ; 15b'), en forme d'anneau, est disposé entre les deux ouvertures de sortie (16 ; 18).

9. Corps creux (2) selon l'une des revendications précédentes, **caractérisé en ce que**
- le générateur de tourbillon (4) est réalisé sous la forme d'un corps, qui, s'étendant dans la direction axiale du corps creux (2), est doté d' au moins un pas de vis (S) périphérique, de sorte que ledit pas de vis (S) forme, entre le corps du générateur de tourbillon (4) et la paroi intérieure (2a) du corps creux (2), un canal d'écoulement (SW) pour le gaz chargé d'huile, introduit.

10. Corps creux (2) selon la revendication 9, **caractérisé en ce que**
- le pas de vis (S), au moins prévu, présente, dans son déroulement, une pente ascendante non constante, en particulier une pente ascendante du pas de vis (S), qui, vue dans la direction d'écoulement, diminue au cours du chemin d'écoulement (SW).

11. Corps creux (2) selon l'une des revendications précédentes, **caractérisé en ce que**
- le corps du générateur de tourbillon (4) est doté, au moins par sections, d'un deuxième pas de vis (S2), de sorte que deux chemins d'écoulement (SW1, SW2), qui s'étendent parallèlement, sont formés, au moins par sections.

12. Corps creux (2) selon la revendication 11, **caractérisé en ce que**
- le deuxième pas de vis (S2) s'étend à peu près sur la moitié d'une spire complète et dans le même sens que le premier pas de vis (S1).

13. Corps creux (2) selon l'une des revendications précédentes 9 à 12, **caractérisé en ce qu'**au moins un pas de vis (S ; S1, S2) est monté, mobile axialement, au moins par sections, sur le corps de base du générateur de tourbillon (4).

14. Corps creux (2) selon l'une des revendications précédentes 9 à 13, **caractérisé en ce que**
- l'ouverture d'alimentation (9), au moins prévue, est disposée, par rapport à la zone de départ du pas de vis (S) au moins prévu, de sorte que la perte de pression se trouve minimalisée par une dérivation du flux.

15. Corps creux (2) selon l'une des revendications précédentes, **caractérisé en ce que**
- l'ouverture d'alimentation (9), au moins prévue, est réalisée en tant qu'alésage et est disposée de sorte que, vue en section transversale, ledit alésage s'étende, par sections, tangentiellement par rapport à la paroi intérieure (2a) du corps creux (2).

16. Corps creux (2) selon l'une des revendications précédentes, **caractérisé en ce que**
- le générateur de tourbillon (4) est doté d'un canal de dérivation (21) intégré.

17. Corps creux (2) selon la revendication 16, **caractérisé en ce que**
- le canal de dérivation (21) est formé par un alésage axial, pratiqué dans le générateur de tourbillon (4), au moyen duquel une soupape de dérivation, asservie à la pression, peut être libérée.

18. Corps creux (2) selon l'une des revendications précédentes 16 ou 17, **caractérisé en ce que**
- le corps creux (2) est doté d'au moins une autre ouverture (23), côté enveloppe, pour l'introduction de gaz chargé d'huile, dans l'espace creux (3), sachant que cette autre ouverture d'introduction (23) est disposée en amont du générateur de tourbillon (4), sur la face du générateur de tourbillon (4) opposée à l'ouverture de sortie (16 ; 18) au moins prévue.
